# EUROPÄISCHE PATENTSCHRIFT

(11) **EP 2 665 044 B1**
(45) Veröffentlichungstag und Bekanntmachung des Hinweises auf die Patenterteilung: **26.11.2014**
(21) Anmeldenummer: 12168187.8
(22) Anmeldetag: 16.05.2012
(51) Int. Cl.: G07B 15/06

(54) **Verfahren zum Messen der Leistungsfähigkeit eines Straßenmautsystems**
Method for measuring the capacity of a toll system
Procédé de mesure de la capacité de puissance d'un système de péage routier

(43) Veröffentlichungstag der Anmeldung: 20.11.2013
(73) Patentinhaber: Kapsch TrafficCom AG, 1120 Wien (AT)
(72) Erfinder: Tijink, Jasja, 2384 Breitenfurt (AT)
(74) Vertreter: Weiser, Andreas

(56) Entgegenhaltungen:
- EP-A1- 2 423 885
- US-A1- 2008 316 042

## Beschreibung

Die vorliegende Erfindung betrifft ein Verfahren zum Messen der Leistungsfähigkeit eines Straßenmautsystems, das auf einer Vielzahl fahrzeuggestützter, jeweils ihre Position bestimmender Onboard-Units basiert, die mit geographisch verteilten Funkstationen funkkommunizieren können, um in einer an diese angeschlossenen Mautzentrale positionsbezogene Mauttransaktionen anzusammeln.

Moderne Straßenmautsysteme (electronic fee collection systems, EFC-Systeme) folgen in ihren Funktionen, Rollenverteilungen und Schnittstellen häufig den im Standard ISO 17573, "Road Transport and Traffic Telematics - Electronic Fee Collection - System Architecture for Vehicle Related Transport Services", definierten Prinzipien. Für den europäischen Raum wurden mit der EU-Richtlinie 2004/52/EG vom 29. April 2004 sowie der Entscheidung der Europäischen Kommission 2009/750/EG vom 6. Oktober 2009 Anforderungen für die Interoperabilität solcher EFC-Systeme festgesetzt ("European Electronic Toll Service", EETS). Danach soll der Benutzer mit einer Onboard-Unit (OBU), die bei einem einzigen Serviceprovider registriert ist bzw. unter Vertrag steht, in der gesamten Europäischen Union über unterschiedlichste Infrastrukturen wie länderspezifische GSM-Mobilfunknetze oder DSRC (dedicated short range communication)-Funkbakennetze bei den jeweiligen Straßenerhaltern und Behörden, den sog. "Toll Chargers", Mautgebühren zahlen können. Umgekehrt sollen Toll Charger freie Hand bei der Auswahl von Serviceprovidern und dem Einsatz von Infrastruktur haben.

Für Serviceprovider ergibt sich dabei häufig das Problem, dass sie dem Toll Charger eine bestimmte Leistungsfähigkeit, z.B. einen bestimmten Vermautungsgrad auf einer Mautstrecke, garantieren müssen, ohne jedoch volle Disposition über die zwischenliegende Infrastruktur wie Mobilfunk- und DSRC-Bakennetze zu haben. Toll Charger möchten wiederum ein Instrumentarium haben, mit dem sie die Leistungsfähigkeit eines von verschiedenen Serviceprovidern und Infrastrukturinhabern betriebenen Straßenmautsystems überprüfen können, um deren Vertragskonformität zu überwachen.

Zum Messen der Leistungsfähigkeit von Straßenmautsystemen werden derzeit Flotten von Testfahrzeugen eingesetzt, die beispielsweise vorgegebene Mautstrecken stichprobenartig abfahren, um anschließend die in der Zentrale des Toll Chargers anfallenden Mauttransaktionen mit den Stichprobenfahrten zu vergleichen. Dies bedeutet einen hohen personellen und organisatorischen Aufwand, insbesondere wenn die Leistungsfähigkeit kontinuierlich überwacht oder ein Leistungsmaß des Straßenmautsystems periodisch ermittelt werden soll.

Die Erfindung setzt sich zum Ziel, ein Verfahren zum Messen der Leistungsfähigkeit eines Straßenmautsystems zu schaffen, welches die Nachteile des bekannten Standes der Technik überwindet und eine einfache, rasche und automatisierbare Erstellung eines Leistungsmaßes für das Straßenmautsystem gestattet.

Dieses Ziel wird erfindungsgemäß mit einem Verfahren der einleitend genannten Art erreicht, umfassend:
Senden eines Datensammelauftrags mit einem Start-Ort und einem Stop-Ort von der Mautzentrale über ein Mobilfunknetz an eine Gruppe von Onboard-Units,
in jeder Onboard-Unit der Gruppe: wenn die eigene Position in vorgegebene Nähe zum Start-Ort gelangt, Starten eines Aufzeichnens der eigenen Positionen oder davon abgeleiteter Daten oder von Funkkommunikationen mit DSRC-Funkbaken und, wenn die eigene Position in vorgegebene Nähe zum Stop-Ort gelangt, Stoppen des Aufzeichnens und Senden der Aufzeichnung über das Mobilfunknetz an die Mautzentrale,
in der Mautzentrale: Vergleichen der von allen Onboard-Units der Gruppe empfangenen Aufzeichnungen mit den von diesen Onboard-Units in Bezug auf Positionen, die zwischen dem Start- und dem Stop-Ort liegen, gesammelten Mauttransaktionen, und
Berechnen eines Leistungsmaßes des Straßenmautsystems auf Basis des Vergleichs.

Die Erfindung erübrigt den Einsatz einer Referenzflotte, indem jederzeit stichprobenartig auf Anforderung der Mautzentrale eines Toll Chargers alle eine bestimmte Strecke zwischen einem Start-Ort und einem Stop-Ort benutzenden Fahrzeuge bzw. OBUs zur direkten Aufzeichnung der ursächlichen, mauttransaktionskausalen Daten verwendet werden können. Die solcherart vor Ort, "im Feld", erhobenen OBU-Aufzeichnungen werden in der Mautzentrale mit den vom gesamten Straßenmautsystem, d.h. der gesamten Kette aus Onboard-Unit, Infrastruktur und Toll Charger erzeugten Mauttransaktionen verglichen. Aus dem Vergleich der vor Ort aufgezeichneten, mauttransaktionskausalen Daten mit den final erzeugten Mauttransaktionen wird anschließend ein Leistungsmaß erzeugt, welches die Leistungsfähigkeit des Straßenmautsystems, z.B. seinen Vermautungsgrad, widerspiegelt.

Das Leistungsmaß kann dabei auf verschiedene Arten berechnet werden. Bevorzugte Varianten des erfindungsgemäßen Verfahrens bestehen darin,
- dass die Mauttransaktionen von der Mautzentrale vermauteten Weglängen entsprechen und die Aufzeichnungen von den Onboard-Units zurückgelegte Weglängen angeben und das Leistungsmaß auf Basis zumindest eines Verhältnisses von vermauteten Weglängen zu zurückgelegten Weglängen berechnet wird;
- dass die Mauttransaktionen von der Mautzentrale vermauteten Wegzeiten entsprechen und die Aufzeichnungen von den Onboard-Units verbrachte Wegzeiten angeben und das Leistungsmaß auf Basis zumindest eines Verhältnisses von vermauteten Wegzeiten zu verbrachten Wegzeiten berechnet wird;
- dass die Mauttransaktionen von der Mautzentrale verrechneten Ist-Mautgebühren entsprechen und die Aufzeichnungen von den Onboard-Units aufgezeichnete Soll-Mautgebühren angeben und das Leistungsmaß auf Basis zumindest eines Verhältnisses von verrechneten Ist-Mautgebühren zu aufgezeichneten Soll-Mautgebühren berechnet wird;
- dass die Mauttransaktionen von der Mautzentrale vermauteten Straßenabschnitten entsprechen und die Aufzeichnungen von den Onboard-Units befahrene Straßenabschnitte angeben und das Leistungsmaß auf Basis zumindest eines Verhältnisses von vermauteten Straßenabschnitten zu befahrenen Straßenabschnitten berechnet wird; oder
- dass die Mauttransaktionen von der Mautzentrale vermauteten DSRC-Funkbaken-Passagen entsprechen und die Aufzeichnungen von den Onboard-Units aufgezeichnete DSRC-Funkbaken-Passagen angeben und das Leistungsmaß auf Basis zumindest eines Verhältnisses von vermauteten Bakenpassagen zu aufgezeichneten Bakenpassagen berechnet wird.

In jeder Ausführungsform der Erfindung ist es besonders günstig, wenn der Datensammelauftrag auch eine Angabe über einen Gültigkeitszeitraum enthält, wobei das Aufzeichnen in einer Onboard-Unit nur innerhalb dieses Gültigkeitszeitraums durchgeführt wird. Dadurch kann das Leistungsmaß für ganz bestimmte Zeiträume ermittelt werden.

Das Verfahren der Erfindung ist für alle Arten von Straßenmautsystemen geeignet, und zwar sowohl für GNSS-Straßenmautsysteme, bei denen die Onboard-Units ihre Positionen autark in einem globalen Satellitennavigationssystem (global navigation satellite system, GNSS) bestimmen und über ein Mobilfunknetz an eine Mautzentrale zur Verarbeitung senden (oder selbst zu Mautdaten verarbeiten, welche sie an die Mautzentrale senden), als auch für DSRC-Straßenmautsysteme, bei welchen geographisch verteilte DSRC-Funkbaken passierende Onboard-Units mittels DSRC-Funkkommunikationen (dedicated short range communications) auf ihr jeweiliges Funkabdeckungsgebiet lokalisieren, um daraus Mauttransaktionen zu erzeugen. Während Onboard-Units für GNSS-Straßenmautsysteme, z.B. EETS-OBUs, bereits über die für die Erfindung geforderte Kommunikationsfähigkeit in Mobilfunknetzen verfügen, erfordert der Einsatz der Erfindung in DSRC-Straßenmautsystemen sog. "Hybrid"-OBUs, welche zusätzlich zu ihrer DSRC-Kommunikationsfähigkeit über einen Sendeempfänger für Mobilfunknetze verfügen.

In einer ersten Ausführungsform des erfindungsgemäßen Verfahrens speziell für GNSS-Straßenmautsysteme sind demnach die Funkstationen Basisstationen von Funkzellen des Mobilfunknetzes und die Onboard-Units senden die von ihnen bestimmten Positionen in der Art sog. "thin clients" über das Mobilfunknetz an die Mautzentrale, welche daraus Mauttransaktionen erzeugt. In einer zweiten Ausführungsform der Erfindung für GNSS-Straßenmautsysteme sind die Funkstationen Basisstationen von Funkzellen des Mobilfunknetzes und die Onboard-Units erzeugen aus den von ihnen bestimmten Positionen in der Art sog. "thick clients" Mauttransaktionen, welche sie über das Mobilfunknetz an die Mautzentrale senden.

In einer dritten Ausführungsform des Verfahrens der Erfindung, welches speziell für DSRC-Straßenmautsysteme geeignet ist, sind die Funkstationen DSRC-Funkbaken, welche die Positionen der Onboards-Units aus den Passagen der jeweiligen DSRC-Funkbake bestimmen, um daraus Mauttransaktionen zu erzeugen.

Die genannte Gruppe von Onboard-Units, denen die Datensammelaufträge erteilt werden, kann alle Onboard-Units des Straßenmautsystems umfassen. Bevorzugt ist die Gruppe nur ein Teil aller Onboard-Units, um den Datenverkehr in Straßenmautsystemen zu minimieren. Bevorzugt umfasst die Gruppe alle sich in einem vorgegebenen Bereich um den Start-Ort befindlichen Onboard-Units. Beispielsweise können die sich im genannten Bereich befindlichen Onboard-Units anhand ihrer letzten positionsbezogenen Mauttransaktionen bestimmt werden.

Alternativ könnte die Gruppe von Onboard-Units z.B. anhand einer Fahrzeugklasse ausgewählt werden, beispielsweise um nicht-mautpflichtige Fahrzeuge als Bezugsgröße für das Leistungsmaß auszuschließen oder um ein Leistungsmaß nur für eine bestimmte Klasse von Fahrzeugen zu erzeugen.

Besonders günstig ist es, wenn die Aufzeichnungen der Onboard-Units anonymisiert an die Mautzentrale gesandt werden, um jegliche Datenschutzbedenken hinsichtlich der Nachverfolgbarkeit von Fahrzeugen zu entkräften. Bevorzugt kann das Anonymisieren mit Hilfe eines an das Mobilfunknetz angeschlossenen Proxy-Rechners durchgeführt werden, wie in der Technik bekannt.

Die Onboard-Units können ihre Positionen auf verschiedenste in der Technik bekannte Arten bestimmen, beispielsweise durch optische Erkennung bestimmter Landmarken in Kamerabildern ihrer Umgebung, Funktriangulation in terrestrischen Funknetzen, durch Zellkennungsdetektion in Mobilfunknetzen, usw. usf. Bevorzugt bestimmen die Onboard-Units ihre Positionen mittels Satellitennavigation in GNSS-Systemen wie GPS, GLONASS, Galileo od.dgl.

Die Erfindung wird nachstehend anhand von in den beigeschlossenen Zeichnungen dargestellten Ausführungsbeispielen näher erläutert. In den Zeichnungen zeigt:
Fig. 1 eine erste Ausführungsform des Verfahrens der Erfindung zur Messung der Leistungsfähigkeit eines GNSS-Straßenmautsystems auf Basis von "thin client"-GNSS-OBUs;
Fig. 2 ein Blockschaltbild einer OBU für das Verfahren von Fig. 1:
Fig. 3 eine zweite Ausführungsform des Verfahrens der Erfindung für ein GNSS-Straßenmautsystem auf Basis von "thick client"-GNSS-OBUs;
Fig. 4 ein Blockschaltbild einer OBU für das Verfahren von Fig. 3;
Fig. 5 eine dritte Ausführungsform des Verfahrens der Erfindung für ein DSRC-Straßenmautsystem auf Basis von Hybrid-OBUs; und
Fig. 6 ein Blockschaltbild einer OBU für das Verfahren von Fig. 5.

Fig. 1 zeigt ein GNSS-Straßenmautsystem 1, das auf einer Vielzahl von Onboard-Units (OBUs) 2 basiert, welche von Fahrzeugen (nicht dargestellt) mitgeführt werden, um deren Ortsnutzungen in einem Straßennetz aus Straßensegmenten S₁, S₂, ..., allgemein Sⱼ, zu vermauten bzw. vergebühren. Die Ortsnutzungen können beispielsweise das Befahren eines bestimmten Straßensegments Sⱼ, das Überschreiten einer Grenze, der Aufenthalt in einem bestimmten geographischen Gebiet od.dgl. sein und auf beliebige Weise, z.B. pro Straßensegment, pro gefahrener Strecke bzw. Weglänge, pro verbrachter Zeit (z.B. Parkgebühr), pro Grenzübertritt usw. abgerechnet werden.

Zu diesem Zweck verfügen die OBUs 2 gemäß Fig. 2 neben einem Prozessor 3 und einem Speicher 4 über einen Satellitennavigationsempfänger 5, mit welchem sie fortlaufend ihre Positionen ("position fixes") p₁, p₂, ..., allgemein pᵢ, in einem globalen Satellitennavigationssystem 6 (global navigation satellite system, GNSS) bestimmen. Ferner sind die OBUs 2 mit einem Sendeempfänger 7 ausgestattet, über welchen sie die ermittelten Positionen pᵢ an Funkstationen 8, hier Basisstationen eines zellularen Mobilfunknetzes 9, zur Weiterleitung an eine Mautzentrale 10 eines Toll Service Provides (TSP) und/oder eines Toll Chargers (TC) senden, siehe Pfade 11, 12 für eine stellvertretende OBU 2 mit der OBU-Kennung Oₙ. In der Mautzentrale 10 kann aus den so erhaltenen Positionsdaten p_{i,n} einer OBU Oₙ z.B. durch einen Kartenabgleich ("map matching") mit einer digitalen Straßenkarte von mautpflichtigen Straßenkarten Sⱼ eine Mauttransaktion ta_{j,n} für die OBU Oₙ und das Straßensegment Sⱼ erzeugt werden. Der Mautkartenabgleich (map matching) kann auch in einem der Mautzentrale 10 vorgeordneten, gesonderten Kartenabgleichsserver (map matching proxy) durchgeführt werden, falls gewünscht.

Zur Messung der Leistungsfähigkeit des Straßenmautsystems 1, beispielsweise zur Ermittlung eines "Vermautungsgrades" als Verhältnis von korrekt vermauteten OBUs 2 zu allen OBUs 2 oder von korrekt vermauteten Straßensegmenten Sⱼ zu allen Straßensegmenten Sⱼ, wird das folgende Verfahren eingesetzt.

In einer ersten Phase 13 des Verfahrens wird an eine Gruppe von K OBUs 2, hier stellvertretend dargestellt durch eine OBU 2 mit der Kennung Oₖ, eine Auftragsnachricht bzw. ein Datensammelauftrag m über das Mobilfunknetz 9 gesandt. Der Datensammelauftrag m enthält (zumindest) die Angabe eines Start-Orts A und eines Stop-Orts B. Die Datensammelaufträge m können zusätzlich auch die Angabe eines Gültigkeitszeitraums T enthalten, innerhalb dessen eine OBU 2 Daten sammeln bzw. aufzeichnen soll.

Die Anzahl K von OBUs Oₖ kann kleiner oder gleich der Anzahl N aller OBUs Oₙ des Straßenmautsystems 1 sein (K ≤ N). Bevorzugt wird die Datensammelnachricht m nur an solche Onboard-Units 2 gesandt, die sich in einem vorgegebenen Bereich rund um den Start-Ort A befinden, was beispielsweise aus den letzten Positionsmeldungen p_{i,n} oder Mauttransaktionen ta_{j,n} der OBUs 2 in der Mautzentrale 10 ermittelt werden kann.

Die Gruppe von OBUs Oₖ, an welche die Datensammelaufträge m im Schritt 13 gesendet werden, kann beispielsweise auch anhand von Eigenschaften der OBUs 2 oder ihrer Fahrzeuge ausgewählt werden, z.B. nach in den OBUs 2 gespeicherten Berechtigungen (z.B. "Kein-Freifahrer", "Kein-Einsatzfahrzeug", usw.) oder einer bestimmten Fahrzeugklasse (z.B. "LKW", "LKW mit drei Achsen", "LKW mit Anhänger", usw.), welche in den OBUS gespeichert ist.

Sobald eine OBU 2 bzw. Oₖ, welche einen Datensammelauftrag m erhalten hat, das Erreichen des Start-Orts A detektiert, d.h. wenn ihre fortlaufend ermittelte Position p_{i,k} in eine vorgegebene Nähe (Toleranzbereich) des Start-Orts A gelangt, beginnt sie mit einem Aufzeichnen aller in der Folge ermittelten Positionen p_{i,k}, wie durch die grau hinterlegten Kreuze in Fig. 1 veranschaulicht. Das Aufzeichnen wird beendet, wenn die OBU 2 das Erreichen des Stop-Orts B detektiert, d.h. wenn ihre Position p_{i,k} in eine vorgegebene Nähe (Toleranzbereich) des Stop-Orts B gelangt. Die OBU 2 speichert die aufgezeichneten Daten dabei in ihrem Speicher 4.

Nach Beenden der Aufzeichnung am Stop-Ort B sendet die OBU 2 ihre Aufzeichnung ("record") rc über das Mobilfunknetz 9 an die Mautzentrale 10, siehe Pfade 14 und 12. In dem in Fig. 1 gezeigten Beispiel ist die Aufzeichnung rc der OBU Oₖ zwischen den Punkten A und B mit rC_{AB,k} bezeichnet und umfasst zumindest jene Folge von Positionen p_{i,k}, welche zwischen den Punkten A und B ermittelt wurde. Die Aufzeichnung rc_{AB,k} kann auch zusätzliche Daten enthalten, z.B. Messdaten von Umgebungssensoren der OBU Oₖ oder ihres Fahrzeugs, Kenndaten der OBU Oₖ oder ihres Fahrzeugs, usw. Es versteht sich, dass anstelle von einzelnen Positionen auch Folgen von Positionen ("position fix tracks") tr_{i,n}, tr_{i,k} von den OBUs 2 gemeldet (Pfeile 11, 12) bzw. aufgezeichnet (Pfeile 14, 12) werden können.

In der Mautzentrale 10 werden anschließend die Aufzeichnungen rc_{AB,k} aller K OBUs Oₖ der Gruppe mit den von allen K OBUs Oₖ hinsichtlich des Streckenabschnitts A-B erzeugten Transaktionen ta_{AB,k} verglichen, um ein Leistungsmaß P_{X} des Straßenmautsystems 1 zu berechnen. Dazu werden in einem Filterschritt 15 zunächst die in der Mautzentrale 10 aus den Positionsmeldungen p_{i,n} bzw. p_{i,k} erzeugten Mauttransaktionen ta_{j,n} bzw. ta_{j,k} in Bezug auf jene OBUs Oₖ und Positionen p_{i,k} gefiltert, welche zwischen den Start- und Stop-Orten A, B liegen, um ausschließlich die in den Abschnitt A-B fallenden Transaktionen {ta_{AB}}ₖ der O-BUs Oₖ zu erhalten.

Aus den derart gefilterten Transaktionen {ta_{AB}}ₖ einerseits und OBU-Aufzeichnungen rc_{AB,k} andererseits kann nun das Leistungsmaß Pₓ hinsichtlich jeglicher aus den Transaktionen {ta_{AB}}ₖ und Aufzeichnungen rc_{AB,k} ableitbarer Kenngrößen berechnet werden, siehe Schritt 16. Diese Kenngrößen können sein:
- in den Transaktionen {ta_{AB}}ₖ vermautete und laut den Aufzeichnungen rc_{AB,k} gefahrene Weglängen L (aus Kartenmaterial oder real gemessen);
- in den Transaktionen {ta_{AB}}ₖ vermautete und in den Aufzeichnungen rc_{AB,k} aufgezeichnete Wegzeiten T;
- anhand der Transaktionen {ta_{AB}}ₖ verrechnete Ist- und laut den Aufzeichnungen rc_{AB,k} zu entrichtende Soll-Mautgebühren F;
- laut den Transaktionen {ta_{AB}}ₖ vermautete und laut den Aufzeichnungen rc_{AB,k} befahrene Arten oder Anzahlen ("segment counts", SC) von Straßensegmenten Sⱼ;
- laut den Transaktionen {ta_{AB}}ₖ vermautete und laut den Aufzeichnungen rc_{AB,k} erfahrene Anzahlen von Bakenpassagen ("beacon passage counts", BC), wie später anhand von Fig. 3 noch ausführlicher erläutert; usw. usf.

Beispielsweise berechnet sich das Leistungsmaß auf Basis von vermauteten Weglängen L zu aufgezeichneten Weglängen L zu ${P}_{L} = \frac{{\sum }_{k} L \left({\left\{{ta}_{AB}\right\}}_{k}\right)}{{\sum }_{k} L \left({rc}_{AB , k}\right)}$
wobei L({ta_{AB}}ₖ) die aus der *Folge* von auf den Abschnitt AB bezogenen Transaktionen ta der OBU Oₙ berechneten Weglängen und L(rc_{AB,k}) die aus der Aufzeichnung rc der OBU Oₖ hinsichtlich des Abschnitts A-B benutzte Weglängen sind. Wenn beispielsweise alle in den Mauttransaktionen ta abgerechneten Weglängen L für einen Abschnitt A-B gleich den von allen OBUs 2 im Abschnitt A-B aufgezeichneten Weglängen L sind, ist das Leistungsmaß P_{L} gleich 100%. Wenn nur ein Teil der von den OBUs 2 aufgezeichneten Weglängen L in Mauttransaktionen abgerechnet wurde, ist das Leistungsmaß P_{L} entsprechend geringer.

In derselben Art können Leistungsmaße auf Grundlage von Wegzeiten, Gebühren, Straßensegmenten, Bakenpassagen od.dgl. Kenngrößen berechnet werden. Allgemein berechnet sich das Leistungsmaß P_{X} zu ${P}_{X} = \frac{{\sum }_{k} X \left({\left\{{ta}_{AB}\right\}}_{k}\right)}{{\sum }_{k} X \left({rc}_{AB , k}\right)}$
mit $X = \left(L, T, F, SC, BC, …\right)$
wie oben erläutert.

Es versteht sich, dass anstelle eines Verhältnisses (Division) auch jede andere Art von Vergleichsmaß zwischen einerseits aus {ta_{AB}}ₖ und andererseits aus rc_{AB,k} ermittelten Kenngrößen berechnet werden könnte, z.B. eine Differenz oder andere Norm für eine Vergleichsabweichung.

Die Fig. 3 und 4 zeigen eine alternative Ausführungsform des Straßenmautsystems 1 auf Grundlage von "thick client"-OBUs 2', welche zusätzlich über einen Map Matcher 17 verfügen, der den Mautkartenabgleich der Positionen p_{i,n} bzw. p_{i,k} mit z.B. mautpflichtigen Straßensegmenten Sⱼ durch führt, um daraus "fertige" Mauttransaktionen ta_{j,n} bzw. ta_{j,k} zu erstellen und über das Mobilfunknetz 9 an die Mautzentrale 10 zu senden (Pfade 11, 12). Die OBUs 2 bzw. Oₖ zeichnen im vorliegenden Beispiel in den Aufzeichnungen rc_{AB,k} nicht mehr einzelne Positionen p_{i,k} auf, sondern z.B. die Tatsache des Befahrens ganzer Straßensegmente Sⱼ, beispielsweise als Liste oder einfach als Anzahl (segment count) SC von zwischen den Start- und Stop-Orten A, B befahrenen Straßensegmenten Sⱼ . Das Leistungsmaß P_{X} kann in diesem Fall z.B. ein auf Straßensegmente gebührenbezogenes Leistungsmaß P_{F} oder ein segmentbezogenes Leistungsmaß P_{SC} sein.

Die Fig. 5 und 6 zeigen die Anwendung des geschilderten Verfahrens im Rahmen eines DSRC-Straßenmautsystems 1', das auf Hybrid-OBUs 2" basiert. Das DSRC-Straßenmautsystem 1' umfasst ein Netz geographisch verteilter, insbesondere straßenseitig aufgestellter DSRC-Funkbaken 18 bzw. R₁, R₂, ..., allgemein Rⱼ, welche beispielsweise jeweils zur Vermautung eines Straßensegments Sⱼ dienen. Die Funkbaken 18 haben jeweils einen lokal begrenzten Funkabdeckungsbereich 19, in dem sie Kurzreichweiten-Funkkommunikationen (dedicated short range communications) mit DSRC-Sendeempfängern 20 der OBUs 2" errichten können, um diese auf den jeweiligen Funkabdeckungsbereich 19 zu verorten. Jede OBU 2", die eine DSRC-Funkbake 18 passiert, stößt damit in der Funkbake 18 eine Mauttransaktion ta_{j,n} bzw. ta_{j,k} an, welche über ein Datennetz 21 an die Mautzentrale 10 gesandt (oder erst dort erzeugt) wird.

Um die Leistungsfähigkeit des DSRC-Straßenmautsystems 1' zu messen, werden den Hybrid-OBUs 2" von der Mautzentrale 10 über das Mobilfunknetz 9 und Mobilfunk-Sendeempfänger 7 in den OBUs 2" Datensammelaufträge m aufgegeben, siehe Pfeil 13. Die OBUs 2" detektieren daraufhin mit Hilfe ihrer Satellitennavigationsempfänger 5 das Erreichen des Start-Orts A, um z.B. eine Aufzeichnung der Funkkommunikationen mit den Funkbaken 18 bzw. Rⱼ (der "Bakenpassagen") auszulösen. Die Aufzeichnungen rc_{AB,k} der OBUs 2" können hier beispielsweise eine Liste der passierten Funkbaken Rⱼ, eine Summe der dort bezahlten Maut oder einfach nur die Anzahl (beacon count) BC an passierten Funkbaken Rⱼ sein. Bei Detektion des Stop-Orts B wird das Aufzeichnen wieder beendet.

Die Mautzentrale 10 sammelt nun einerseits die von den Funkbaken Rⱼ für eine OBU Oₖ erzeugten oder angestoßenen Mauttransaktionen ta_{j,k} und andererseits die von den OBUs Oₖ über das Mobilfunknetz 9 nach Abschluss der Aufzeichnung gesendeten (Pfeil 14) Aufzeichnungen rc_{AB,k}, filtert die Mauttransaktionen wieder in Schritt 15 und vergleicht sie in Schritt 16 wie zuvor beschrieben, um das Leistungsmaß P_{X} zu erstellen, hier z.B. das Leistungsmaß P_{BC}, P_{SC} oder P_{F}.

Die von den OBUs 2, 2', 2" über das Mobilfunknetz 9 an die Mautzentrale 10 gesandten Aufzeichnungen rc werden bevorzugt anonymisiert gesendet, um eine Nachverfolgung ("tracking") von Fahrzeugen zu erschweren. Dazu kann beispielsweise ein (nicht dargestellter) Proxy-Rechner der Mautzentrale 10 vorgeschaltet werden, welcher die Aufzeichnungen rc anonymisiert, beispielsweise OBU-Kennungen Oₖ daraus entfernt oder durch zufällige ("anonyme") Kennungen ersetzt.

Die Erfindung ist nicht auf die dargestellten Ausführungsformen beschränkt, sondern umfasst alle Varianten und Modifikationen, die in den Rahmen der angeschlossenen Ansprüche fallen.

## Patentansprüche

1. Verfahren zum Messen der Leistungsfähigkeit (Px) eines Straßenmautsystems (1, 1'), das auf einer Vielzahl fahrzeuggestützter, jeweils ihre Position (p) bestimmender Onboard-Units (2, 2', 2") basiert, die mit geographisch verteilten Funkstationen (8, 18) funkkommunizieren können, um in einer an diese angeschlossenen Mautzentrale (10) positionsbezogene Mauttransaktionen (ta) anzusammeln, umfassend:
Senden (13) eines Datensammelauftrags (m) mit einem Start-Ort (A) und einem Stop-Ort (B) von der Mautzentrale (10) über ein Mobilfunknetz (9) an eine Gruppe von Onboard-Units (2, 2', 2"),
in jeder Onboard-Unit (2, 2', 2") der Gruppe: wenn die eigene Position (p) in vorgegebene Nähe zum Start-Ort (A) gelangt, Starten eines Aufzeichnens der eigenen Positionen (p) oder davon abgeleiteter Daten (S) oder von Funkkommunikationen mit DSRC-Funkbaken (R) und, wenn die eigene Position (p) in vorgegebene Nähe zum Stop-Ort (B) gelangt, Stoppen des Aufzeichnens und Senden (14) der Aufzeichnung (rc) über das Mobilfunknetz (9) an die Mautzentrale (10),
in der Mautzentrale (10): Vergleichen (16) der von allen Onboard-Units (2, 2', 2") der Gruppe empfangenen Aufzeichnungen (rc) mit den von diesen Onboard-Units in Bezug auf Positionen (p), die zwischen dem Start- und dem Stop-Ort (A, B) liegen, gesammelten Mauttransaktionen (ta), und
Berechnen eines Leistungsmaßes (P_{X}) des Straßenmautsystems (1, 1') auf Basis des Vergleichs (16).

2. Verfahren nach Anspruch 1, **dadurch gekennzeichnet, dass** die Mauttransaktionen (ta) von der Mautzentrale (10) vermauteten Weglängen (L) entsprechen und die Aufzeichnungen (rc) von den Onboard-Units (2, 2') zurückgelegte Weglängen (L) angeben, und dass das Leistungsmaß (P_{L}) auf Basis zumindest eines Verhältnisses (16) von vermauteten Weglängen zu zurückgelegten Weglängen berechnet wird.

3. Verfahren nach Anspruch 1, **dadurch gekennzeichnet, dass** die Mauttransaktionen (ta) von der Mautzentrale (10) vermauteten Wegzeiten (T) entsprechen und die Aufzeichnungen (rc) von den Onboard-Units (2, 2') verbrachte Wegzeiten (T) angeben, und dass das Leistungsmaß (P_{T}) auf Basis zumindest eines Verhältnisses (16) von vermauteten Wegzeiten zu verbrachten Wegzeiten berechnet wird.

4. Verfahren nach Anspruch 1, **dadurch gekennzeichnet, dass** die Mauttransaktionen (ta) von der Mautzentrale (10) verrechneten Ist-Mautgebühren (F) entsprechen und die Aufzeichnungen (rc) von den Onboard-Units (2, 2', 2") aufgezeichnete Soll-Mautgebühren (F) angeben, und dass das Leistungsmaß (P_{F}) auf Basis zumindest eines Verhältnisses (16) von verrechneten Ist-Mautgebühren zu aufgezeichneten Soll-Mautgebühren berechnet wird.

5. Verfahren nach Anspruch 1, **dadurch gekennzeichnet, dass** die Mauttransaktionen (ta) von der Mautzentrale (10) vermauteten Straßenabschnitten (SC) entsprechen und die Aufzeichnungen (rc) von den Onboard-Units (2, 2', 2") befahrene Straßenabschnitte (SC) angeben, und dass das Leistungsmaß (P_{SC}) auf Basis zumindest eines Verhältnisses (16) von vermauteten Straßenabschnitten zu befahrenen Straßenabschnitten berechnet wird.

6. Verfahren nach Anspruch 1, **dadurch gekennzeichnet, dass** die Mauttransaktionen (ta) von der Mautzentrale (10) vermauteten DSRC-Funkbaken-Passagen (BC) entsprechen und die Aufzeichnungen (rc) von den Onboard-Units (2") aufgezeichnete DSRC-Funkbaken-Passagen (BC) angeben, und dass das Leistungsmaß (P_{BC}) auf Basis zumindest eines Verhältnisses (16) von vermauteten Bakenpassagen zu aufgezeichneten Bakenpassagen berechnet wird.

7. Verfahren nach einem der Ansprüche 1 bis 6, **dadurch gekennzeichnet, dass** der Datensammelauftrag (m) auch eine Angabe über einen Gültigkeitszeitraum (T) enthält, wobei das Aufzeichnen in einer Onboard-Unit (2, 2', 2") nur innerhalb dieses Gültigkeitszeitraums (T) durchgeführt wird.

8. Verfahren nach einem der Ansprüche 1 bis 7, **dadurch gekennzeichnet, dass** die Funkstationen (8) Basisstationen von Funkzellen des Mobilfunknetzes (9) sind und dass die Onboard-Units (2) die von ihnen bestimmten Positionen (p) über das Mobilfunknetz (9) an die Mautzentrale (10) senden, welche daraus Mauttransaktionen (ta) erzeugt.

9. Verfahren nach einem der Ansprüche 1 bis 7, **dadurch gekennzeichnet, dass** die Funkstationen (8) Basisstationen von Funkzellen des Mobilfunknetzes (9) sind und dass die Onboard-Units (2') aus den von ihnen bestimmten Positionen (p) Mauttransaktionen (ta) erzeugen, welche sie über das Mobilfunknetz (9) an die Mautzentrale (10) senden.

10. Verfahren nach einem der Ansprüche 1 bis 7, **dadurch gekennzeichnet, dass** die Funkstationen (18) DSRC-Funkbaken sind, welche die Positionen (p) der Onboards-Units (2") aus den Passagen der jeweiligen DSRC-Funkbake (18) bestimmen, um daraus Mauttransaktionen (ta) zu erzeugen.

11. Verfahren nach einem der Ansprüche 1 bis 10, **dadurch gekennzeichnet, dass** die Gruppe von Onboard-Units (2, 2', 2"), an die der Datensammelauftrag (m) gesendet wird, alle sich in einem vorgegebenen Bereich um den Start-Ort (A) befindlichen Onboard-Units (2, 2', 2") umfasst.

12. Verfahren nach Anspruch 11, **dadurch gekennzeichnet, dass** die sich im genannten Bereich befindlichen Onboard-Units (2, 2', 2") anhand ihrer letzten positionsbezogenen Mauttransaktionen (ta) bestimmt werden.

13. Verfahren nach einem der Ansprüche 1 bis 10, **dadurch gekennzeichnet, dass** die Gruppe von Onboard-Units (2, 2', 2"), an die der Datensammelauftrag (m) gesendet wird, anhand einer Fahrzeugklasse ausgewählt wird.

14. Verfahren nach einem der Ansprüche 1 bis 13, **dadurch gekennzeichnet, dass** die Aufzeichnungen (rc) von den Onboard-Units (2, 2', 2") anonymisiert an die Mautzentrale gesandt (14) werden.

15. Verfahren nach Anspruch 14, **dadurch gekennzeichnet, dass** das Anonymisieren mit Hilfe eines an das Mobilfunknetz (9) angeschlossenen Proxy-Rechners, über den die Aufzeichnungen (rc) geleitet werden, durchgeführt wird.

16. Verfahren nach einem der Ansprüche 1 bis 15, **dadurch gekennzeichnet, dass** die Onboard-Units (2, 2', 2") ihre Positionen (p) mittels Satellitennavigation (5, 6) bestimmen.

## Claims

1. Method for measuring the performance (Pₓ) of a road toll system (1, 1'), based on a plurality of vehicle mounted onboard-units (2, 2', 2") each determining their position (p) and being able to wirelessly communicate with geographically distributed radio stations (8, 18) to accumulate position-based toll transactions (ta) in a central tolling station (10) connected to the radio stations (8, 18), comprising:
sending (13) a data collecting order (m) with a start position (A) and a stop position (B) from the central tolling station (10) via a mobile radio network (9) to a group of onboard-units (2, 2', 2"),
in each onboard-unit (2, 2', 2") of the group: when the own position (p) reaches a predetermined proximity to the start position (A), starting a recording of the own positions (p) or of data (S) derived therefrom or of radio communications with DSRC beacons (R) and, when the own position (p) reaches a predetermined proximity to the stop position (B), stopping the recording, and sending (14) the record (rc) via the mobile radio network (9) to the central tolling station (10),
in the central tolling station (10): comparing (16) the records (rc) received from all onboard-units (2, 2', 2") of the group to the toll transactions (ta) collected by these onboard-units (2, 2', 2") with respect to positions (p) lying between the start and stop positions (A, B), and
calculating a performance measure (P_{X}) of the road toll system (1, 1') on basis of the comparison (16).

2. Method according to claim 1, **characterized in that** the toll transactions (ta) correspond to path lengths (L) tolled by the central tolling station (10) and the records (rc) specify path lengths (L) travelled by the onboard-units (2, 2'), and **in that** the performance measure (P_{L}) is calculated on basis of at least a ratio (16) of tolled path lengths to travelled path lengths.

3. Method according to claim 1, **characterized in that** the toll transactions (ta) correspond to travel times (T) tolled by the central tolling station (10) and the records (rc) specify travel times (T) spent by the onboard-units (2, 2'), and **in that** the performance measure (P_{T}) is calculated on basis of at least a ratio (16) of tolled travel times to spent travel times.

4. Method according to claim 1, **characterized in that** the toll transactions (ta) correspond to actual toll charges (F) charged by the central tolling station (10) and the records (rc) specify target toll values (L) recorded by the onboard-units (2, 2', 2"), and **in that** the performance measure (P_{F}) is calculated on basis of at least a ratio (16) of charged actual toll charges to recorded target toll charges.

5. Method according to claim 1, **characterized in that** the toll transactions (ta) correspond to road sections (SC) tolled by the central tolling station (10) and the records (rc) specify sections (SC) travelled on by the onboard-units (2, 2', 2"), and **in that** the performance measure (P_{SC}) is calculated on basis of at least a ratio (16) of tolled road sections to road sections travelled on.

6. Method according to claim 1, **characterized in that** the toll transactions (ta) correspond to DSRC radio beacon passages (BC) tolled by the central tolling station (10) and the records (rc) specify DSRC radio beacon passages (BC) recorded by the onboard-units (2"), and **in that** the performance measure (P_{BC}) is calculated on basis of at least a ratio (16) of tolled beacon passages to recorded beacon passages.

7. Method according to any one of the claims 1 to 6, **characterized in that** the data collecting order (m) also comprises a specification about a period of validity (T), wherein the recording in an onboard-unit (2, 2', 2") is only performed in the period of validity (T).

8. Method according to an one of the claims 1 to 7, **characterized in that** the radio stations (8) are base stations of radio cells of the mobile radio network (9) and **in that** the onboard-units (2) send the positions (p) determined by them via the mobile radio network (9) to the central tolling station (10), which generates toll transactions (ta) therefrom.

9. Method according to any one of the claims 1 to 7, **characterized in that** the radio stations (8) are base stations of radio cells of the mobile radio network (9) and **in that** the onboard-units (2') generate toll transactions (ta) from the positions (p) determined by them, which they send via the mobile radio network (9) to the central tolling station (10).

10. Method according to any one of the claims 1 to 7, **characterized in that** the radio stations (18) are DSRC radio beacons which determine the positions (p) of the onboard-units (2") from the passages of the corresponding DSRC radio beacon (18) to generate toll transactions (ta) therefrom.

11. Method according to any one of the claims 1 to 10, **characterized in that** the group of onboard-units (2, 2', 2"), to which the data collecting order (m) is sent, comprises all onboard-units (2, 2' , 2") located in a predetermined area around the start position (A).

12. Method according to claim 11, **characterized in that** the onboad-units (2, 2', 2") located in said area are determined according to their last position-based toll transactions (ta).

13. Method according to any one of the claims 1 to 10, **characterized in that** the group of onboard-units (2, 2', 2"), to which the data collecting order (m) is sent, is chosen according to a vehicle class.

14. Method according to any one of the claims 1 to 13, **characterized in that** the records (rc) are sent anonymously from the onboard-units (2, 2', 2") to the central tolling station (14).

15. Method according to claim 14, **characterized in that** the anonymization is performed by means of a proxy server connected to the mobile radio network (9), via which proxy server the records (rc) are routed.

16. Method according to any one of the claims 1 to 15, **characterized in that** the onboard-units (2, 2', 2") determine their positions (p) by means of satellite navigation (5, 6).

## Revendications

1. Procédé pour la mesure de la performance (P_{X}) d'un système de péage routier (1, 1') basé sur une multitude d'unités de bord (2, 2', 2") embarquées déterminant respectivement leur position (p), capables d'établir une communication radio avec des stations radio (8, 18) réparties géographiquement, afin de recueillir des transactions de péage (ta) relatives à des positions dans une centrale de péage (10) raccordée à celles-ci, comprenant :
l'envoi (13) d'un ordre (m) de collecte de données avec un lieu de départ (A) et un lieu d'arrêt (B), de la centrale de péage (10) à un groupe d'unités de bord (2, 2', 2") par le biais d'un réseau cellulaire mobile (9),
dans chaque unité de bord (2, 2', 2") du groupe : lorsque la position propre (p) arrive à une proximité prédéfinie du lieu de départ (A), démarrage d'un enregistrement de la position propre (p) ou de données (S) dérivées de celle-ci ou de communications radio avec des balises DSRC (R) et, lorsque la position propre (p) arrive à une proximité prédéfinie du lieu d'arrêt (B), arrêt de l'enregistrement et envoi (14) de l'enregistrement (rc) à la centrale de péage (10) par le biais du réseau cellulaire mobile (9),
dans la centrale de péage (10) : comparaison (16) des enregistrements (rc) reçus par toutes les unités de bord (2, 2', 2") du groupe avec les transactions de péage (ta) collectées par ces unités de bord par rapport à des positions (p) situées entre le lieu de départ et le lieu d'arrêt (A, B), et
calcul d'une mesure de performance (P_{X}) du système de péage routier (1, 1') sur la base de la comparaison (16).

2. Procédé selon la revendication 1, **caractérisé en ce que** les transactions de péage (ta) correspondent à des longueurs de trajet (L) facturées par la centrale de péage (10), et les enregistrements (rc) indiquent des longueurs de trajet (L) parcourues par les unités de bord (2, 2'), et **en ce que** la mesure de performance (P_{L}) est calculée sur la base d'au moins un rapport (16) de longueurs de trajet facturées à des longueurs de trajet parcourues.

3. Procédé selon la revendication 1, **caractérisé en ce que** les transactions de péage (ta) correspondent à des temps de trajet (T) facturés par la centrale de péage (10), et les enregistrements (rc) indiquent des temps de trajet (T) passés par les unités de bord (2, 2'), et **en ce que** la mesure de performance (P_{T}) est calculée sur la base d'au moins un rapport (16) de temps de trajet facturés à des temps de trajet passés.

4. Procédé selon la revendication 1, **caractérisé en ce que** les transactions de péage (ta) correspondent à des taxes de péage réelles (F) facturées par la centrale de péage (10) et les enregistrements (rc) indiquent des taxes de péage nominales (F) enregistrées par les unités de bord (2, 2', 2"), et **en ce que** la mesure de performance (P_{F}) est calculée sur la base d'au moins un rapport (16) de taxes de péage réelles facturées à des taxes de péage nominales enregistrées.

5. Procédé selon la revendication 1, **caractérisé en ce que** les transactions de péage (ta) correspondent à des sections de route (SC) facturées par la centrale de péage (10) et les enregistrements (rc) indiquent des sections de route (SC) parcourues par les unités de bord (2, 2', 2"), et **en ce que** la mesure de performance (P_{SC}) est calculée sur la base d'au moins un rapport (16) de sections de route facturées à des sections de route parcourues.

6. Procédé selon la revendication 1, **caractérisé en ce que** les transactions de péage (ta) correspondent à des passages de balise radio DSRC (BC) facturés par la centrale de péage (10) et les enregistrements (rc) indiquent des passages de balise radio DSRC (BC) enregistrés par les unités de bord (2"), et **en ce que** la mesure de performance (P_{BC}) est calculée sur la base d'au moins un rapport (16) de passages de balise DSRC facturés à des passages de balise radio DSRC enregistrés.

7. Procédé selon l'une des revendications 1 à 6, **caractérisé en ce que** l'ordre (m) de collecte de données contient également une information concernant une durée de validité (T), l'enregistrement dans une unité de bord (2, 2', 2") étant effectué uniquement pour cette durée de validité (T).

8. Procédé selon l'une des revendications 1 à 7, **caractérisé en ce que** les stations radio (8) sont des stations de base de cellules radio du réseau cellulaire mobile (9), et **en ce que** les unités de bord (2) envoient les positions (p) déterminées par celles-ci par le biais du réseau cellulaire mobile (9) à la centrale de péage (10), qui en déduit des transactions de péage (ta).

9. Procédé selon l'une des revendications 1 à 7, **caractérisé en ce que** les stations radio (8) sont des stations de base de cellules radio du réseau cellulaire mobile (9), et **en ce qu'**à partir des positions (p) déterminées par celles-ci, les unités de bord (2') produisent des transactions de péage (ta) qu'elles envoient à la centrale de péage (10) par le biais du réseau cellulaire mobile (9).

10. Procédé selon l'une des revendications 1 à 7, **caractérisé en ce que** les stations radio (18) sont des balises radio DSRC déterminant les positions (p) des unités de bord (2") à partir des passages de la balise radio DSRC (18) respective, afin d'en déduire des transactions de péage (ta).

11. Procédé selon l'une des revendications 1 à 10, **caractérisé en ce que** le groupe d'unités de bord (2, 2', 2"), auxquelles l'ordre (m) de collecte de données est envoyé, comprend toutes les unités de bord (2, 2', 2") se trouvant dans une zone prédéfinie autour du lieu de départ (A) .

12. Procédé selon la revendication 11, **caractérisé en ce que** les unités de bord (2, 2', 2") se trouvant dans ladite zone sont déterminées à l'aide de leurs dernières transactions de péage (ta) relatives à des positions.

13. Procédé selon l'une des revendications 1 à 10, **caractérisé en ce que** le groupe d'unités de bord (2, 2', 2"), auxquelles l'ordre (m) de collecte de données est envoyé, est sélectionné à l'aide d'une classe de véhicule.

14. Procédé selon l'une des revendications 1 à 13, **caractérisé en ce que** les enregistrements (rc) sont envoyées (14) de façon anonyme à la centrale de péage par les unités de bord (2, 2', 2").

15. Procédé selon la revendication 14, **caractérisé en ce que** l'anonymisation est effectuée à l'aide d'un ordinateur proxy raccordé au réseau cellulaire mobile (9), par lequel transitent les enregistrements (rc).

16. Procédé selon l'une des revendications 1 à 15, **caractérisé en ce que** les unités de bord (2, 2', 2") déterminent leurs positions (p) au moyen d'une navigation par satellite (5, 6).
